# FASCICULE DE BREVET EUROPEEN

(11) **EP 1 599 163 B1**
(45) Date de publication et mention de la délivrance du brevet: **30.07.2008**
(21) Numéro de dépôt: 04715359.8
(22) Date de dépôt: 27.02.2004
(51) Int. Cl.: A61J 11/00

(54) **STRUCTURE DE TETINE POUR CONTENANT DE TYPE BIBERON, BOUTEILLE OU SIMILAIRE**
SAUGERSTRUKTUR FÜR EINE SAUGFLASCHE, FLASCHE ODER DERGLEICHEN
TEAT STRUCTURE FOR A BOTTLE-TYPE CONTAINER, BOTTLE OR SIMILAR

(30) Priorité: 27.02.2003 FR 0302420
(43) Date de publication de la demande: 30.11.2005
(73) Titulaire: Pilou Company Ltd, Kowloon, Hong Kong (CN); Daghero, Eric, 92320 Chatillon (FR); Daghero, Françoise, 92320 Chatillon (FR)
(72) Inventeur: DAGHERO, Françoise, F-92320 Chatillon (FR); GUILLOT, Cyrille, Lantau Island Hong Kong (CN)
(74) Mandataire: Michelet, Alain
(86) Numéro de dépôt international: PCT/FR2004/050088
(87) Numéro de publication internationale: WO 2004/078096

(56) Documents cités:
- EP-A- 0 456 572
- US-A- 6 032 810

## Description

La présente invention concerne une structure de tétine originale apte à être montée sur un contenant de type biberon, flacon, bouteille ou similaire.

On connaît de très nombreux types différents de structures de tétines aptes à être montés sur un contenant.
En particulier, le document EP-0 456 572 décrit une structure constituée d'un corps de tétine en matériau souple déformable comprenant une partie en forme de mamelon munie d'un orifice d'extrémité, prolongée à sa base par une jupe de forme générale tubulaire ; cette jupe est munie de moyens permettant la réception et le maintien d'une bague rapportée de forme générale cylindrique, réalisée en matériau rigide ou semi-rigide, laquelle bague comporte une face interne munie de moyens permettant sa fixation sur le contenant.

Cette structure de tétine est aisément adaptable à différentes formes de contenants, et en particulier à des bouteilles munies d'un goulot à vis. Cependant, elle n'offre pas une étanchéité optimale ; en outre, la bague rapportée peut assez facilement se désolidariser du corps de tétine, ce qui est une source potentielle d'accidents pour des enfants en bas âge notamment.

Une structure de tétine visant à résoudre ces inconvénients est détaillée dans le document US-6 032 810.
La structure de tétine objet de ce document est du type de celle décrite ci-dessus, c'est-à-dire qu'elle est constituée d'un corps de tétine en matériau souple déformable muni d'une jupe de forme générale tubulaire, dans laquelle est placée une bague permettant sa fixation sur un contenant. Le corps de tétine comporte en outre un prolongement cylindrique interne s'étendant à partir de la base de la partie en forme de mamelon, coaxialement à la jupe tubulaire externe, lequel prolongement est muni à son extrémité libre d'une lèvre souple annulaire, s'étendant vers l'extérieur et perpendiculairement ou sensiblement perpendiculairement à l'axe de la structure de tétine, de sorte à former une gorge annulaire interne. Cette gorge annulaire est destinée à recevoir une collerette interne aménagée à l'extrémité supérieure de la face interne de la bague rapportée, de sorte que ladite lèvre souple se positionne sous la face inférieure de ladite collerette, formant épaulement.

Cependant, la bague rapportée est maintenue efficacement sur le corps de tétine uniquement lorsque cette structure de tétine est convenablement montée et vissée sur le goulot du contenant. L'étanchéité de cette structure de tétine n'est pas en plus entièrement garantie, en particulier encore si elle n'est pas vissée suffisamment serrée sur le contenant.

Ainsi, la présente invention propose un perfectionnement aux structures de tétines du genre de celle décrite dans le document US-6 032 810, assurant une solidarisation efficace entre la tétine et la bague rapportée, notamment pour obtenir une sécurité d'utilisation et une étanchéité optimales.
A cet effet, le corps de tétine de la structure conforme à l'invention comporte une jupe munie d'un retour annulaire à son extrémité libre, s'étendant vers l'intérieur, de sorte à se positionner sous la bordure inférieure de la bague rapportée, et ce retour interne est muni, sur sa face supérieure, d'une rainure annulaire conformée pour réceptionner une nervure annulaire complémentaire aménagée sur la bordure inférieure de ladite bague rapportée.

De préférence, le retour annulaire du corps de tétine s'étend sur une longueur correspondant sensiblement à l'épaisseur de la bague rapportée. Encore, la nervure annulaire est avantageusement aménagée sur le pourtour externe de la bordure inférieure de la bague, dans le prolongement de la face externe de ladite bague.

Selon une autre particularité, la structure de tétine comporte une bague dont la face externe est munie d'au moins un organe en saillie adapté pour venir se positionner dans un logement de forme complémentaire aménagé sur la face interne de la jupe du corps de tétine.
Cette caractéristique particulière permet d'accroître encore l'étanchéité de la structure de tétine, mais aussi d'améliorer la cohésion entre le corps de tétine et la bague rapportée, dans un souci de sécurité.

Selon une forme de réalisation préférée, le ou les organes en saillie correspondants sont inclinés en direction de la bordure inférieure de la bague, pour limiter les possibilités de désencastrement de cette bague hors du corps de tétine, lors d'une traction sur ce dernier.

Selon encore une forme de réalisation préférée, la bague rapportée est munie d'une pluralité d'organes en saillie, en forme d'ailettes monoblocs, régulièrement répartis sur la périphérie de sa face externe.

Selon encore une autre forme de réalisation, la bague rapportée est munie d'un organe en saillie unique en forme de collet, s'étendant sur toute la périphérie de sa face externe.

D'autre part, et de manière avantageuse, la bague rapportée est munie, sous la collerette supérieure, d'un filetage adapté pour permettre le vissage de la structure de tétine sur un filetage complémentaire aménagé sur le contenant de réception.

L'invention a également pour objet le corps de tétine et la bague rapportée en matériau rigide ou semi-rigide, adaptés pour former la structure de tétine telle que décrite ci-dessus.

Mais l'invention sera encore illustrée, sans être aucunement limitée, par la description suivante de différents modes de réalisation particuliers, donnés uniquement à titre d'exemples, et représentés sur les dessins annexés dans lesquels :
- la figure 1 est une vue en coupe d'une structure de tétine conforme à l'invention, montée sur un contenant adapté ;
- la figure 2 est une vue en coupe du corps de tétine de la structure conforme à la figure 1, représenté de manière isolée ;
- la figure 3 est une vue en coupe de la bague rapportée de la structure conforme à la figure 1, représentée de manière isolée ;
- la figure 4 est une représentation en coupe d'une structure de tétine conforme à l'invention, dont la bague rapportée est munie d'organes en forme d'ailettes monoblocs perpendiculaires à l'axe de la jupe du corps de tétine ;
- la figure 5 représente une section selon 5-5 de la structure de tétine représentée sur la figure 4 ;
- la figure 6 est une représentation d'une section d'une structure de tétine conforme à l'invention, comportant une bague rapportée munie d'ailettes monoblocs traversant la jupe du corps de tétine ;
- la figure 7 est une représentation en coupe d'une autre forme de structure de tétine conforme à l'invention, dont la bague rapportée est munie d'ailettes monoblocs inclinées vers sa bordure inférieure ;
- la figure 8 est une vue de la section selon 8-8 de la structure de tétine représentée sur la figure 7 ;
- la figure 9 est une représentation d'une section d'une structure de tétine conforme à l'invention, comportant une bague rapportée munie d'ailettes monoblocs de section en pointe ;
- la figure 10 est une représentation en perspective, avec une coupe locale, d'une bague conforme à l'invention, munie sur sa face externe d'un organe monobloc en forme de collet ;
- la figure 11 est une vue en coupe d'un corps de tétine conforme à l'invention, de structure adaptée pour réceptionner la bague rapportée conforme à la figure 10.

La figure 1 est une représentation schématique, en coupe, d'une structure de tétine 1 conforme à l'invention, montée par vissage sur le goulot 2 d'un contenant 3.

Cette structure de tétine 1 est principalement constituée d'un corps de tétine 4 en matériau souple déformable, associé à une bague rapportée 5, réalisée en matériau rigide ou semi-rigide.

Le corps de tétine 4 est représenté de manière isolée sur la figure 2.
Il comporte une partie 6 en forme de mamelon muni d'un orifice d'extrémité 7. Cette partie 6 en forme de mamelon est prolongée à sa base 8 par une jupe 9 de forme générale tubulaire, d'axe 1', dont l'extrémité libre comporte un retour interne annulaire 10 ; le retour annulaire 10 est muni, sur sa face supérieure 28, d'une rainure circulaire 29 de section carrée ou rectangulaire.
Bien entendu, la partie 6 en forme de mamelon précitée peut éventuellement être munie de plusieurs orifices d'extrémités 7, de calibres appropriés ; ces paramètres sont déterminés en fonction du débit attendu de la structure de tétine, et cela notamment en fonction de l'âge de l'enfant.

Le corps de tétine 4 comporte en outre un prolongement cylindrique interne 11, s'étendant co-axialement à la jupe 9 sur une courte longueur à partir de la base 8 du mamelon 6. L'extrémité libre de ce prolongement 11 est munie d'une lèvre souple annulaire 12 s'étendant vers l'extérieur, perpendiculairement à l'axe 1', de sorte à former une gorge annulaire interne 13 dont l'ouverture est orientée vers l'extérieur.

La face interne de la jupe 9, avec le retour 10 et la gorge annulaire 13, délimitent un logement 14 destiné à recevoir la bague 5, tel que décrit plus en détails ci-après.

Le corps de tétine 4 est réalisé monobloc par moulage d'un matériau présentant les caractéristiques appropriées de résilience ainsi que de résistance mécanique et chimique ; on peut par exemple utiliser un matériau élastomère naturel ou synthétique.

La bague rapportée 5 est représentée quant à elle isolée du corps de tétine 4, sur la figure 3.
Cette bague 5 a une forme générale cylindrique ; elle est délimitée par une bordure supérieure 15, une bordure inférieure 16, une face externe 17 et une face interne 18, cette dernière délimitant un orifice central 19.
La bordure supérieure 15 comporte une collerette annulaire 20 qui s'étend vers l'intérieur, perpendiculairement à l'axe 1' de la bague 5, dont la face inférieure 21 forme un épaulement annulaire. Cet épaulement annulaire 21 s'étend dans un plan qui est perpendiculaire à l'axe 1' de la bague 5.
Sous la collerette 20, la face interne 18 de la bague 5 comporte un filetage 22 destiné à coopérer avec le filetage complémentaire 22' aménagé sur la face externe du goulot 2 du contenant 3.
La bordure inférieure 16 est munie d'une nervure annulaire 30, conformée pour s'encastrer dans la rainure circulaire 29 précitée du retour 10 du corps de tétine 4. Cette nervure 30 a une section carrée ou rectangulaire complémentaire à la forme de la rainure 29.

Le retour 10 du corps de tétine 4 a une longueur qui correspond à peu près à l'épaisseur de la bague 5.
D'autre part, on remarque que la nervure 30 est aménagée sur le pourtour externe de la bague 5, dans le prolongement de sa face externe 17.

La bague 5 est réalisée par moulage d'une matière plastique genre polypropylène par exemple, pour obtenir un ensemble rigide ou semi-rigide.

Le positionnement de la bague 5 par encastrement au sein du logement 14 aménagé dans le corps de tétine 4 permet l'obtention de la structure de tétine 1 telle que représentée sur la figure 1. Cet encastrement est rendu possible du fait de la grande souplesse du corps de tétine 4.

Sur l'assemblage en question, on remarque l'introduction de la collerette annulaire 20 de la bague 5 au sein de la gorge annulaire 13 du corps de tétine 4 ; la lèvre souple annulaire 12 se positionne alors contre l'épaulement annulaire 21 de ladite collerette 20.
On remarque encore le positionnement du retour 10 sous la bordure inférieure 16 de la bague 5. A ce niveau, l'extrémité du retour 10 arrive approximativement dans le prolongement de la face interne 18 de la bague 5 ; et la nervure 30 de la bague 5 s'encastre dans la rainure 29 du corps de tétine 4, du fait de leur complémentarité de forme, ce qui optimise le maintien du corps de tétine 4 sur la bague rapportée 5.

Tel que représenté sur la figure 1, lors du montage de la structure de tétine 1 sur le goulot 2 du contenant 3, le vissage est limité par la butée formée par la collerette 20. La lèvre souple annulaire 12 est alors pincée ou comprimée entre l'épaulement 21 de la collerette annulaire 20 et l'extrémité du goulot 2. Cette particularité permet d'obtenir une solidarisation entre le corps de tétine 4 et la bague rapportée 5, mais aussi d'obtenir une certaine étanchéité entre le corps de tétine 4 et le contenant 3, et entre le corps de tétine 4 et la bague rapportée 5.
Les caractéristiques de solidarisation et d'étanchéité entre le corps de tétine 4 et la bague rapportée 5 sont encore optimisées par le positionnement du retour 10 contre la bordure inférieure 16 de la bague 5, et par l'encastrement précité de la nervure 30 de la bague 5 dans la rainure d'accueil 29 du corps de tétine 4.

Les figures 4 à 11 représentent différentes autres formes de réalisation possibles de structures de tétines conformes à l'invention, comportant une bague rapportée munie d'au moins un organe en saillie sur leur face externe, destiné à coopérer avec au moins un logement complémentaire aménagé sur la face interne de la jupe du corps de tétine.

Cette particularité structurelle permet d'améliorer encore l'étanchéité et la cohésion entre ledit corps de tétine et ladite bague rapportée.
Elle permet également d'empêcher, ou tout au moins de limiter, la rotation de ladite bague par rapport audit corps de tétine, et réciproquement. Il est ainsi plus aisé de visser ou de dévisser la structure de tétine sur le contenant de réception.

Pour faciliter la compréhension, les éléments de structures identiques au mode de réalisation précédent conservent les mêmes repères.

Les structures de tétines 1, décrites ci-dessous en relation avec les figures 4 à 11, sont chacune constituées, comme décrit dans le mode de réalisation précédent, d'un corps de tétine 4 et d'une bague rapportée 5.

Le corps de tétine 4 comporte principalement une partie 6, en forme de mamelon, prolongée - par une jupe cylindrique externe 9 munie d'un retour-annulaire interne 10, sur la face supérieure 28 duquel est aménagée la rainure circulaire 29, et - par un prolongement cylindrique interne 11 muni d'une lèvre annulaire externe 12.
Egalement comme décrit ci-dessus, la bague rapportée 5 a une forme générale cylindrique, et elle comporte une collerette interne 20 qui s'étend en saillie dans l'orifice central 19 à partir de sa bordure supérieure 15, sous laquelle la lèvre souple 12 du corps de tétine 4 vient se positionner lors de l'assemblage ; elle comporte encore, sur sa bordure inférieure 16, la nervure annulaire 30 apte à s'encastrer dans la rainure 29 du retour annulaire interne 10.

Les figures 4 et 5 représentent une première forme de réalisation possible d'une structure de tétine conforme à l'invention, dont la bague rapportée 5 est munie d'organes en saillie.

La bague rapportée 5 correspondante est munie sur sa face externe 17 d'une pluralité d'organes 25 en saillie en forme d'ailettes monoblocs, s'étendant perpendiculairement à l'axe 1' de la bague 5 ; ces organes 25 sont régulièrement répartis sur sa périphérie, comme on peut l'observer sur la figure 5.
Ces organes 25 sont destinés à s'insérer dans des encoches complémentaires 26 aménagées sur la face interne de la jupe 9, dans le prolongement du logement 14.

L'encastrement de la nervure 30 de la bague 5 dans la rainure d'accueil 29 du corps de tétine 4, lié à la complémentarité des formes, permet encore d'améliorer la solidarisation entre ledit corps de tétine 4 et ladite bague rapportée 5.

La figure 6 représente encore une autre forme de réalisation d'une structure de tétine comportant une bague rapportée munie d'organes en saillie.

Selon cette forme de réalisation particulière, la bague rapportée 5 correspondante est munie sur sa face externe 17 d'une pluralité d'organes 31 en saillie, en forme d'ailettes monoblocs, régulièrement répartis sur sa périphérie.
Ces organes 31 se distinguent de ceux décrits en relation avec les figures 4 et 5, en ce qu'ils présentent une longueur supérieure. Ils sont destinés à se positionner dans des logements complémentaires 32, en forme de lumière, aménagés dans la jupe 9 du corps de tétine 4. Les organes 31 correspondants s'étendent alors sur une courte longueur au-delà de la face externe de la jupe 9 ; ils peuvent aussi s'arrêter au niveau de cette face externe.

Cette structure de tétine 1 offre alors une cohésion améliorée entre la bague rapportée 5 et le corps de tétine 4.

Les figures 7 et 8 illustrent ici une autre forme de réalisation d'une structure de tétine 1 conforme à l'invention, comportant une bague rapportée 5 munie sur sa face externe 17 d'une pluralité d'organes 33 en saillie, en forme d'ailettes monoblocs inclinées en direction de la bordure inférieure 16 de la bague 5 ; ils sont régulièrement répartis sur sa périphérie, comme on peut l'observer sur la figure 8.
Ces organes 33 sont destinés à s'insérer dans des encoches complémentaires 34 aménagées sur la face interne de la jupe 9.

Cette conformation particulière des organes 33 et de leurs encoches complémentaires 34 permet de limiter les possibilités de désencastrement de la bague 5 hors du corps de tétine 4, lors d'une traction sur ce dernier.

La figure 9 illustre encore une forme de réalisation d'une structure de tétine 1 conforme à l'invention, dont la bague rapportée 5 est munie d'une pluralité d'organes 35 en saillie en forme d'ailettes monoblocs de section en pointe, régulièrement répartis sur sa périphérie, et destinés à s'insérer dans des encoches complémentaires 36 aménagées sur la face interne de la jupe 9.

La forme de réalisation de la structure de tétine 1, destinée à être formée par l'encastrement de la bague rapportée 5 représentée sur la figure 10, dans le corps de tétine 4 représenté sur la figure 11, se distingue de celle décrite précédemment en relation avec les figures 4 à 9 en ce qu'elle comporte une bague rapportée 5 munie sur sa face externe 17 d'un organe unique 37 en saillie ; cet organe 37 est en forme de collet monobloc incliné en direction de la bordure inférieure 16 de la bague 5, et s'étend sur toute la périphérique de la face externe 17.

L'organe 37 correspondant est destiné à se positionner dans un logement complémentaire 38, en forme de gorge annulaire, aménagé sur la face interne de la jupe 9, figure 11.

Bien entendu, conformément à l'invention, le nombre et la forme de ces organes en saillie peuvent encore être modifiés selon d'autres formes de réalisation, toujours en vue notamment d'assurer une cohésion et une étanchéité optimale entre la bague 5 et le corps de tétine 4.

Les structures de tétines conformes à l'invention, sont particulièrement adaptées pour être montées sur des contenants de type bouteilles, par exemple de type bouteilles d'eau minérale, bouteilles de yaourt ou autres.
Ces structures de tétines, une fois montées, offrent une étanchéité et une sécurité particulièrement efficaces.

## Revendications

1. Structure de tétine destinée à être montée sur un contenant de type biberon, bouteille ou similaire, laquelle structure (1) est constituée d'un corps de tétine (4) en matériau souple déformable comprenant une partie en forme de mamelon (6) munie d'au moins un orifice d'extrémité (7), prolongée à sa base (8) par une jupe (9) de forme générale tubulaire, ladite jupe (9) étant munie de moyens permettant la réception et le maintien d'une bague interne rapportée (5) de forme générale cylindrique, réalisée en matériau rigide ou semi-rigide, laquelle bague (5) comporte une face interne (18) munie de moyens (22) permettant sa fixation sur ledit contenant (3), lequel corps de tétine (4) comporte en outre un prolongement cylindrique interne (11) s'étendant à partir de la base (8) du mamelon (6), co-axialement à la jupe tubulaire (9), lequel prolongement (11) est muni à son extrémité libre d'une lèvre souple annulaire (12), s'étendant vers l'extérieur et perpendiculairement ou sensiblement perpendiculairement à l'axe (1') de la structure de tétine (1) de sorte à former une gorge annulaire interne (13), laquelle gorge annulaire (13) est destinée à recevoir une collerette interne (20) aménagée à l'extrémité supérieure de la face interne (18) de ladite bague (5), de sorte que la lèvre souple (12) se positionne sous la face inférieure (21) de ladite collerette (20), formant épaulement, **caractérisée en ce qu'**elle comporte un corps de tétine (4) dont la jupe (9) est munie d'un retour annulaire (10) à son extrémité libre, s'étendant vers l'intérieur, de sorte à se positionner sous la bordure inférieure (16) de la bague (5), le quel retour annulaire (10) est muni sur sa face supérieure (28) d'une rainure annulaire (29), conformée pour réceptionner une nervure annulaire (30) complémentaire aménagée sur la bordure inférieure (16) de la bague (5).

2. Structure de tétine selon la revendication 1, **caractérisée en ce que** le retour annulaire (10) du corps de tétine (4) s'étend sur une longueur correspondant sensiblement à l'épaisseur de la bague (5).

3. Structure de tétine selon l'une quelconque des revendications 1 ou 2, **caractérisée en ce que** la nervure annulaire (30) est aménagée sur le pourtour externe de la bordure inférieure (16) de la bague (5), dans le prolongement de la face externe (17) de ladite bague (5).

4. Structure de tétine selon l'une quelconque des revendication s 1 à 3, **caractérisée en ce qu'**elle comporte une bague (5) munie d'au moins un organe en saillie (25, 31, 33, 35, 37) aménagé sur sa face externe (17), adapté pour se positionner dans un logement (26, 32, 34, 36, 38) de forme complémentaire aménagé sur la face interne de la jupe (9) du corps de tétine (4).

5. Structure de tétine selon la revendication 4, **caractérisée en ce que** la bague (5) comporte au moins un organe en saillie (33) incliné en direction de sa bordure inférieure (16) pour limiter les possibilités de désencastrement de ladite bague (5) hors du corps de tétine (4), lors d'une traction sur ce dernier.

6. Structure de tétine selon l'une quelconque des revendications 4 ou 5, **caractérisée en ce qu'**elle comporte une bague (5) munie d'une pluralité d'organes en saillie (25, 31, 33, 35) en forme d'ailettes monoblocs, régulièrement répartis sur la périphérie de sa face externe (17), adaptés pour se positionner dans des logements (26, 32, 34, 36) de forme complémentaire aménagés sur la face interne de la jupe (9) du corps de tétine (4).

7. Structure de tétine selon l'une quelconque des revendications 4 ou 5, **caractérisée en ce qu'**elle comporte une bague (5) munie d'un organe en saillie (37) en forme de collet monobloc, s'étendant sur toute la périphérie de sa face externe (17), adapté pour se positionner dans un logement (38) complémentaire en forme de gorge annulaire, aménagé sur la face interne de la jupe (9) du corps de tétine (4).

8. Structure de tétine selon l'une quelconque des revendications 1 à 7, **caractérisée en ce qu'**elle comporte une bague (5) munie sur sa face interne (18), sous la collerette (20), d'un filetage (22) adapté pour permettre son vissage sur un filetage complémentaire (22') aménagé sur le contenant de réception (3).

9. Corps de tétine pour la structure de tétine (1) selon l'une quelconque des revendications 1 à 8, **caractérisé en ce qu'**il est réalisé en matériau souple déformable comprenant une partie en forme de mamelon (6) munie d'au moins un orifice d'extrémité (7), prolongée à sa base (8) par une jupe (9) de forme générale tubulaire, lequel corps de tétine (4) comprend un prolongement cylindrique interne (11) s'étendant à partir de la base (8) dudit mamelon (6), co-axialement à ladite jupe tubulaire (9), lequel prolongement est muni à son extrémité libre d'une lèvre souple annulaire (12) s'étendant vers l'extérieur et perpendiculairement ou sensiblement perpendiculairement à l'axe (1') de la structure de tétine (1) de sorte à former une gorge annulaire interne (13), et laquelle jupe (9) est munie d'un retour annulaire (10) à son extrémité libre, s'étendant vers l'intérieur, lequel retour annulaire (10) est muni sur sa face supérieure (28) d'une rainure annulaire (29), conformée pour réceptionner une nervure annulaire (30) complémentaire aménagée sur la bordure inférieure d'une bague rapportée.

10. Bague en matériau rigide ou semi-rigide pour la structure de tétine (1) selon l'une quelconque des revendications 1 à 8, **caractérisée en ce qu'**elle se présente sous une forme générale cylindrique, et **en ce qu'**elle comporte un filetage interne (22), une collerette interne (20) aménagée à l'extrémité supérieure de sa face interne (18), et une nervure annulaire (30) aménagée sur sa bordure inférieure (16).

## Claims

1. A teat structure intended to be mounted on a baby bottle or bottle-type container or the like, said structure (1) comprising a teat body (4) made of a flexible deformable material, having a nipple-shaped part (6) provided with at least one end opening (7) and with a generally tubular skirt (9) extending from the base (8) thereof, said skirt (9) being provided with means for accommodating and holding a generally cylindrical add-on inner ring (5) made of a rigid or semi-rigid material, said ring (5) comprising an inner face (18) provided with means (22) for the fixation thereof on said container (3), said teat body (4) further comprising an inner cylindrical extension (11) extending coaxially with the tubular skirt (9) from the base (8) of the nipple (6), said extension (11) being provided at its free end with an annular flexible lip (12) extending outwardly and perpendicularly or substantially perpendicularly to the axis (1') of the teat structure (1) so as to form an inner annular throat (13), said annular throat (13) being intended to accommodate an inner flange (20) arranged at the upper end of the inner face (18) of said ring (5) so that the flexible lip (12) is positioned under the shoulder-forming lower face (21) of said flange (20), **characterized in that** it comprises a teat body (4) the skirt (9) of which is provided with an inwardly extending annular return element (10) at the free end thereof so that it is positioned under the lower edge (16) of the ring (5), said annular return element (10) being provided on its upper face (28) with an annular groove (29) shaped so as to accommodate a mating annular rib (30) arranged on the lower edge (16) of the ring (5).

2. A teat structure according to claim 1, **characterized in that** the annular return element (10) of the teat body (4) extends over a length which substantially corresponds to the thickness of the ring (5).

3. A teat structure according to any one of claims 1 or 2, **characterized in that** the annular rib (30) is arranged on the outer circumference of the lower edge (16) of the ring (5), in continuation of the outer face (17) of said ring (5).

4. A teat structure according to any one of claims 1 to 3,
**characterized in that** it comprises a ring (5) provided with at least one protruding member (25, 31, 33, 35, 37) arranged on the outer face (17) thereof, adapted to be positioned in a mating housing (26, 32, 34, 36, 38) arranged on the inner face of the skirt (9) of the teat body (4).

5. A teat structure according to claim 4, **characterized in that** the ring (5) comprises at least one protruding member (33) sloping toward the lower edge (16) thereof to restrain possibilities for the ring (5) to disengage from the teat body (4) when the latter is pulled.

6. A teat structure according to any one of claims 4 or 5, **characterized in that** it comprises a ring (5) provided with a plurality of protruding members (25, 31, 33, 35) shaped as integrated winglets evenly distributed over the periphery of the outer face (17) thereof, adapted to be positioned in mating housings (26, 32, 34, 36) arranged on the inner face of the skirt (9) of the teat body (4).

7. A teat structure according to any one of claims 4 or 5, **characterized in that** it comprises a ring (5) provided with a protruding member (37) shaped as an integrated collar extending over the periphery of the outer face (17) thereof, adapted to be positioned in a mating housing (38) shaped as an annular throat, arranged on the inner face of the skirt (9) of the teat body (4).

8. A teat structure according to any one of claims 1 to 7, **characterized in that** it comprises a ring (5) provided on its inner face (18), under the flange (20), with a thread (22) adapted to be screwed on a mating thread (22') arranged on the receiving container (3).

9. A teat body for the teat structure (1) according to any one of claims 1 to 8, **characterized in that** it is made of a flexible deformable material, having a nipple-shaped part (6) provided with at least one end opening (7) and with a generally tubular skirt (9) extending from the base (8) thereof, said teat body (4) comprising an inner cylindrical extension (11) extending coaxially with the tubular skirt (9) from the base (8) of the nipple (6), said extension being provided at its free end with an annular flexible lip (12) extending outwardly and perpendicularly or substantially perpendicularly to the axis (1') of the teat structure (1) so as to form an inner annular throat (13), and said skirt (9) being provided with an inwardly extending annular return element (10) at the free end thereof, said annular return element (10) being provided on its upper face (28) with an annular groove (29) shaped so as to accommodate a mating annular rib (30) arranged on the lower edge (16) of an added on ring (5).

10. A ring made of a rigid or semi-rigid material for the teat structure (1) according to any one of claims 1 to 8, **characterized in that** it has a generally cylindrical shape, and **in that** it comprises an inner thread (22), an inner flange (20) arranged at the upper end of the inner face (18) thereof, and an annular rib (30) arranged on its lower edge (16).

## Patentansprüche

1. Saugerstruktur zum Anbringen an einem Behälter vom Typ Saugflasche, Flasche oder dergleichen, wobei die Struktur (1) aus einem Saugerkörper (4) aus biegsamem, verformbarem Material besteht, der einen mit mindestens einer Endöffnung (7) versehenen Bereich in Form einer Brustwarze (6) aufweist, der an seiner Basis (8) durch eine im allgemeinen rohrförmige Schürze (9) verlängert ist, wobei die Schürze (9) mit Einrichtungen versehen ist, welche das Aufnehmen und Halten eines eingesetzten inneren Rings (5) von im allgemeinen zylindrischer Form ermöglichen, der aus starrem oder halbstarrem Material gebildet ist, wobei der Ring (5) eine Innenseite (18) aufweist, die mit Einrichtungen (22) versehen ist, die seine Befestigung an dem Behälter (3) ermöglichen, wobei der Saugerkörper (4) ferner eine innere zylindrische Verlängerung (11) aufweist, die sich von der Basis (8) der Brustwarze (6) koaxial zur rohrförmigen Schürze (9) erstreckt, wobei die Verlängerung (11) an ihrem freien Ende mit einer biegsamen ringförmigen Lippe (12) versehen ist, welche sich nach außen und senkrecht oder im wesentlichen senkrecht zur Achse (1') der Saugerstruktur (1) derart erstreckt, dass sie eine ringförmige innere Nut (13) bildet, wobei die ringförmige Nut (13) vorgesehen ist, einen am oberen Ende der Innenseite (18) des Rings (5) ausgebildeten inneren Kragen (20) derart aufzunehmen, dass die biegsame Lippe (12) sich unter der Unterseite (21) des Kragens positioniert, welcher eine Schulter bildet, **dadurch gekennzeichnet, dass** sie einen Saugerkörper (4) umfasst, dessen Schürze (9) mit einem ringförmigen Rücksprung (10) an ihrem freien Ende versehen ist, welcher sich derart einwärts erstreckt, dass er sich unter dem unteren Rand (16) des Rings (5) positioniert, wobei der ringförmige Rücksprung (10) an seiner Oberseite (28) mit einer Ringnut (29) versehen ist, welche zum Aufnehmen einer komplementären ringförmigen Rippe (30) ausgebildet ist, welche am unteren Rand (16) des Rings (5) angeordnet ist.

2. Saugerstruktur nach Anspruch 1, **dadurch gekennzeichnet, dass** der ringförmige Rücksprung (10) des Saugerkörpers (4) sich über eine Länge erstreckt, die im wesentlichen der Dicke des Rings (5) entspricht.

3. Saugerstruktur nach einem der Ansprüche 1 oder 2, **dadurch gekennzeichnet, dass** die ringförmige Rippe (30) am Außenumfang des unteren Randes (16) des Rings (5) in Verlängerung der Außenseite (17) des Rings (5) ausgebildet ist.

4. Saugerstruktur nach einem der Ansprüche 1 bis 3, **dadurch gekennzeichnet, dass** sie einen Ring (5) aufweist, der mit mindestens einem an seiner Außenseite (17) angeordneten vorspringenden Element (25, 31, 33, 35, 37) versehen ist, welches in der Lage ist, sich in einer komplementär geformten Aufnahme (26, 32, 34, 36, 38) zu positionieren, die an der Innenseite der Schürze (9) des Saugerkörpers (4) ausgebildet ist.

5. Saugerstruktur nach Anspruch 4, **dadurch gekennzeichnet, dass** der Ring (5) mindestens ein vorspringendes Element (33) aufweist, das in Richtung seines unteren Randes (16) geneigt ist, um die Möglichkeiten des Lösens des Rings (5) aus dem Saugerkörper (4) bei auf diesen wirkendem Zug zu begrenzen.

6. Saugerstruktur nach einem der Ansprüche 4 oder 5, **dadurch gekennzeichnet, dass** sie einen Ring (5) aufweist, der mit mehreren vorspringenden Elementen (25, 31, 33, 35) in Form von einstückigen Flügeln, die regelmäßig über den Umfang seiner Außenseite (17) verteilt sind, und welche in der Lage sind, sich in komplementär geformten Aufnahmen (26, 32, 34, 36) zu positionieren, die auf der Innenseite der Schürze (9) des Saugerkörpers (4) ausgebildet sind.

7. Saugerstruktur nach einem der Ansprüche 4 oder 5, **dadurch gekennzeichnet, dass** sie einen Ring (5) aufweist, der mit einem vorspringenden Element (37) in Form eines einstückigen Flansches versehen ist, der sich über den gesamten Umfang seiner Außenseite (17) erstreckt, und welcher in der Lage ist, sich in einer komplementären Aufnahme (38) in Form einer Ringnut zu positionieren, welche auf der Innenseite der Schürze (9) des Saugerkörpers (4) ausgebildet ist.

8. Saugerstruktur nach einem der Ansprüche 1 bis 7, **dadurch gekennzeichnet, dass** sie einen Ring (5) aufweist, der auf seiner Innenseite (18) unter dem Kragen (20) mit einem Gewinde (22) versehen ist, welches das Schrauben desselben auf ein komplementäres Gewinde (22') ermöglicht, das an dem Aufnahmebehälter (3) ausgebildet ist.

9. Saugerkörper für die Saugerstruktur (1) nach einem der Ansprüche 1 bis 8, **dadurch gekennzeichnet, dass** er aus biegsamem, verformbarem Material besteht, welches einen mit mindestens einer Endöffnung (7) versehenen Bereich in Form einer Brustwarze (6) aufweist, der an seiner Basis (8) durch eine im allgemeinen rohrförmige Schürze (9) verlängert ist, wobei der Saugerkörper (4) ferner eine innere zylindrische Verlängerung (11) aufweist, die sich von der Basis (8) der Brustwarze (6) koaxial zur rohrförmigen Schürze (9) erstreckt, wobei die Verlängerung (11) an ihrem freien Ende mit einer biegsamen ringförmigen Lippe (12) versehen ist, welche sich nach außen und senkrecht oder im wesentlichen senkrecht zur Achse (1') der Saugerstruktur (1) derart erstreckt, dass sie eine ringförmige innere Nut (13) bildet, und die Schürze (9) mit einem ringförmigen Rücksprung (10) an ihrem freien Ende versehen ist, welcher sich einwärts erstreckt, wobei der ringförmige Rücksprung (10) an seiner Oberseite (28) mit einer Ringnut (29) versehen ist, welche zum Aufnehmen einer komplementären ringförmigen Rippe (30) ausgebildet ist, welche am unteren Rand (16) eines eingesetzten Rings (5) angeordnet ist.

10. Ring aus starrem oder halbstarrem Material für die Saugerstruktur (1) nach einem der Ansprüche 1 bis 8, **dadurch gekennzeichnet, dass** er eine im allgemeinen zylindrische Form aufweist, und dass er ein Innengewinde (22), einen am oberen Ende seiner Innenseite (18) angeordneten inneren Kragen (20) und eine an seinem unteren Rand (16) ausgebildete ringförmige Rippe (30) aufweist.
